# EUROPÄISCHE PATENTANMELDUNG

(11) **EP 0 056 997 A2**
(43) Veröffentlichungstag der Anmeldung: **04.08.1982**
(21) Anmeldenummer: 82100454.6
(22) Anmeldetag: 22.01.1982
(51) Int. Cl.: G21F 9/02

(54) **Verfahren zur Behandlung schädlicher Gase technischer Anlagen und zur umweltsicheren Endlagerung**

(30) Priorität: 27.01.1981 DE 3102636
(71) Anmelder: Homann, Werner M., Ing. grad., D-8000 München 45 (DE)
(72) Erfinder: Homann, Werner M., Ing. grad., D-8000 München 45 (DE)
(74) Vertreter: Fleuchaus, Leo, Dipl.-Ing.

(57) **Zusammenfassung**

Ein Verfahren zur Behandlung radioaktiver Gase kerntechnischer Anlagen und umweltsicheren Endlagerung sieht vor, mit einem Isotopentrennverfahren insbesondere aus radioaktiven Isotopen bestehende Bestandteile des Gases oder Gasgemisches in hoher Anreicherung abzutrennen. Diese abgetrennten hochangereicherten Bestandteile werden über eine Gasbindung an Festkörper dauerhaft angelagert, um sie anschließend einer sicheren Endlagerung zuführen zu können.

## Beschreibung

Die Erfindung betrifft ein Verfahren zur Behandlung von Gasen oder Gasgemischen, die insbesondere aus Abgasreinigungsanlagen kerntechnischer Anlagen herrühren können, wobei bestimmte Gasbestandteile, die insbesondere radioaktive Isotope sein können, aus dem in der Abgasreinigungsanlage vorgereinigten Gas oder Gasgemisch abgetrennt werden.

Durch Anwendung dieser Erfindung ist es möglich, Gase technischer Anlagen insbesondere radioaktive Gase kerntechnischer Anlagen von schädlichen gasförmigen Bestandteilen zu befreien und letztere weitestgehend wirtschaftlich und auf Dauer umweltsicher endzulagern.

Die Erfindung geht von dem Bestreben aus, eine gewichtige Schwierigkeit in Sachen umweltsicherer Endlagerung radioaktiver Stoffe in den Griff zu bekommen und dadurch mittelbar einen Fortgang in Richtung unabhängiger Energieversorgung, auch über die Kernenergie, zu erreichen.

Gegenstand der Erfindung ist die Schaffung eines aus der sinnvollen Verknüpfung mehrerer an sich bekannter Einzelstoffe sich ergebenden Verfahrens. Das erfindungsgemäße Verfahren selbst ist anhand eines Anwendungsbeispiels für die Aufarbeitung von Kernbrennstoffen bis zur umweltsicheren Endlagerung technisch nicht mehr nutzbarer radioaktiver Abfälle beschrieben.

Das durch diese Erfindung beschriebene Verfahren ist anwendbar bei Gasen. um einen Teil des Gases (Isotope), oder bei Gasgemischen, um einen Teil des Gasgemisches, in möglichst reiner Form darzustellen, um es später einer weiteren Verwendung zuzuführen. Demnach ist dieses Verfahren beanwendbar bei Gasen, deren Radioaktivität darin besteht, daß ein Teil der Gasatome durch radioaktive Isotope gebildet wird.

Nach dem Vorprojekt für die große Wiederaufarbeitungsanlage der DWK - Deutsche Gesellschaft zur Wiederaufarbeitung von Kernbrennstoffen - in Verbindung mit einer Studie bezüglich eines Krypton-Endlagers der Fa. Nukem/Hanau, ist ein Verfahren zur Behandlung von radioaktivem Gas im Hinblick auf die Endlagerung bekannt, bei dem das Gas gereinigt und von Bestandteilen befreit wird, durch deren Vorhandensein Schwierigkeiten während der nachfolgenden Tieftemperaturzerlegung auftreten könnten. In der Tieftemperaturzerlegung fällt der Aktivitätsträger Krypton in einer Menge von etwa 190 m³ (NZ)/Jahr an, wobei der Anteil an dem radioaktiven Isotop Kr 85 etwa 6-7 % beträgt. Die Reinheit des Kryptongases liegt hier über 90 %.

Es ist geplant, dieses Krypton anschließend in Lagerflaschen abzufüllen, die weiterführend in einem Gebäude endgelagert werden sollen, dem Krypton-Endlager. Dieses Gebäude soll 800 Lagerflaschen aufnehmen, was einer Betriebszeit der großen Wiederaufbereitungsanlage von 20 Jahren entspräche. Im Krypton-Endlager soll das Krypton etwa 100 Jahre lagern, bis dessen Radioaktivität auf einen ungefährlichen Betrag abgeklungen wäre.

Dieses Verfahren zur Endlagerung und die Endlagerung selbst bergen eine Reihe erheblicher Nachteile in sich:
- Die endzulagernde Gasmenge ist beträchtlich.
- Wegen dieser beträchtlichen Gasmenge lassen sich andere Möglichkeiten zur Endlagerung nur unter Inkaufnahme erheblicher wirtschaftlicher und technischer Aufwendungen durchführen, die diese Möglichkeiten kaum mehr zur Ausführung kommen lassen.
- Das vorgesehene Endlager stellt, des hohen Aktivitätsinhalts und des gasförmigen Aktivitätsträgers wegen, eine drohende Gefahr dar, da es trotz des gegenüber einem Endlager in geologischen Schichten sehr viel größeren, im nachfolgenden Satz näher beschriebenen Aufwandes dessen Sicherheit nicht erreicht.
- Das vorgesehene Endlager erfordert ein Höchstmaß an Überwachung, Schutzpersonal und Sicherheitsmaßnahmen, darüber hinaus eine teure Auslegung gegen Flugzeugabsturz, Sicherheitserdbeben, äußere Explosionen, Flächenbrand usw.
- Durch aus den Lagerflaschen austretende, unvermeidliche Leckgasmengen tritt eine insgesamt hohe zusätzliche radioaktive Umweltbelastung auf. Bei Beschädigung einer Lagerflasche, was bei einer 100-jährigen Lagerung, bei u.U. mehreren Lagern und den zu erwartenden hohen technologischen Anforderungen an die Lagerflasche vorstellbar ist, kann die Umweltbelastung kurzfristig Werte erreichen, die nicht vernachlässigbar sind.
- Die Gestaltung der Lagerflasche wird aufgrund der harten Randbedingungen (Rubidiumkorrosion, hoher Druck, hohe Strahlung und Temperatur, Dichtheit und Lagerdauer, Sicherheit während der Beförderung usw.) ein technisches Spitzenprodukt und dementsprechend teuer.

Der Erfindung liegt die Aufgabe zugrunde eine Möglichkeit zu schaffen, radioaktive Gase hoher Reinheit derart zu behandeln und endzulagern, daß eine weitestgehende Sicherheit für die Umwelt unter Beachtung der Wirtschaftlichkeit gegeben ist.

Dies geschieht erfindungsgemäß dadurch, einen an Radioaktivitätsträgern reichen Bruchteil des Gases zu gewinnen und die Träger der Radioaktivität in einer Weise zu binden, die eine Endlagerung in geologischen Schichten erlaubt. Der Gasrest minderer Radioaktivität wird dann, falls die Radioaktivitätswerte eine weitere Nutzung oder Abgabe in die Umwelt ausschließen, in einem Abklinglager gelagert werden, das etwa der bisherigen Ausführung entspricht. Dieses Abklinglager unterscheidet sich von dem bisher geplanten Krypton-Endlager durch wesentlich kürzere Lagerdauer des Kryptons, erheblich geringeren Radioaktivitätsinhalt und der damit verbundenen Umweltbelastung, auch bei Zerstörung von Lagerflaschen.

Die Erfindung stützt sich auf die Tatsache, daß die Schädlichkeit eines Gases oder Gasgemisches auf dem Vorhandensein bestimmter schädlicher, insbesondere radioaktiver Isotope, bzw. schädlicher Gase im Gasgemisch beruht. Diese schädlichen Bestandteile beruhen bei dem Krypton des Abgases einer Wiederaufarbeitungsanlage für Kernbrennstoffe auf dem Vorhandensein des radioaktiven Isotops Kr 85 mit einer Halbwertzeit von etwa 11 Jahren. Diese radioaktiven Isotope stellen aber meistens nur einen Bruchteil des reinen Gases dar. So beträgt der Anteil an Kr 85 in diesem Beispiel 6 - 7 %, also 1/16 bis 1/14 des Gesamtkryptons. Der Rest, 93 - 94 % ist inaktiv.

Trennt man nun ein Großteil dieser radioaktiven Isotope mittels einer Isotopentrennanlage ab, erhält man mindestens zwei Gasmengen, nämlich eine geringere mit hoher Radioaktivität und eine größere geringer Radioaktivität.

Die geringere Gasmenge hoher Radioaktivität, gebildet beispielsweise bei Krypton-Gas durch hoch angereichertes Kr 85, läßt sich, der geringen Menge wegen, in wirtschaftlich und technisch vertretbarer Weise durch geeignete Verfahren der Gasbindung an Festkörper binden, beispielsweise an Adsorbens mittels Adsorption oder Einpressen bei hohem Druck und hoher Temperatur, oder mittels Einlagern der Gasatome in Metalle z.B. Ionenimplantation. Bei Nicht-Edelgasen läßt sich auch eine chemische Bindung durchführen.

In dieser Form gebunden ist die geringe Gasmenge hoher Radioaktivität handhabungssicher, stellt wärmetechnisch keine Schwierigkeit mehr dar und kann ohne allzu großen weiteren Aufwand in geologischen Schichten endgelagert werden, was anerkannterweise die beste und sicherste Endlagerung darstellt.

Sicherheitstechnisch bietet dieses Verfahren mit der geringeren Gasmenge hoher Radioaktivität außer der weitgehenden Vermeidung bzw. Entschärfung der dem bisherigen Verfahren anhaftenden Nachteile zudem eine Reihe weiterer Vorteile. So erfolgt sowohl die Isotopentrennung wie auch die Einlagerung der Gasatome in Metalle z.B. durch die Ionenimplantation weitestgehend im Unterdruck. Dies ist für die Anlagen- und Umweltsicherheit von großer Bedeutung. Gebunden an Festkörper läßt sich das hochradioaktive Gas auch durch Anschläge mit Explosionsbomben, z.B. während der Beförderung, kaum freisetzen.

Weiterhin dürfte bei geeigneter Verfahrensführung eine bisher geplante aufwendige Abfüllung nach der Tieftemperaturzerlegung entfallen, da die anfallende radioaktive Gasmenge direkt der Isotopentrennung zugeführt werden kann, um an diese anschließend an Festkörper gebunden zu werden.

Die größere Gasmenge minderer Radioaktivität wird, falls die restliche Radioaktivität eine weitere Nutzung oder Abgabe in die Umwelt ausschließt, in einem Abklinglager bis zum Erreichen gesetzlich zulässiger Abgabewerte gelagert. Hierbei würde aber die zu lagernde Aktivitätsmenge entscheidend herabgesetzt, die Lagerzeit bis zur vorgesehenen Restaktivität erheblich verkürzt, die durch Undichtheiten und bei Beschädigung einer Lagerflasche aus dem Krypton-Endlager austretenden radioaktiven Isotope und damit die radioaktive Umweltbelastung wesentlich vermindert, desgleichen die Wärme-, Druck- und Strahlenbelastung der Lagerflasche.

Ein Ausführungsbeispiel der Erfindung ist im beigefügten Blockfließbild dargestellt und wird im folgenden näher beschrieben:
Das aus einer Auflöserabgas-Reinigungsanlage (deren letzter Verfahrensschritt eine Tieftemperatur-Gaszerlegung sein kann) kommende, radioaktive Krypton-Isotopengemisch mit geringen gasförmigen Verunreinigungen wird, falls erforderlich, in einem nachfolgenden Einzelverfahrensschritt auf eine Reinheit größer 99 % gebracht.

Daran anschließend wird es, ohne vorher in Flaschen abgefüllt zu werden, unmittelbar der Isotopentrennung zugeführt. Hierfür sind mehrere Verfahren bekannt, wie z.B. die Massenspektroskopie, das Trenndüsenverfahren, das Gaszentrifugenverfahren und andere. Die hierbei anfallende geringere Gasmenge höherer Radioaktivität wird dem Verfahrensschritt Gasbindung zugeführt. Auch für die Gasbindung sind dem Fachmann bereits Verfahren bekannt. So kann z.B. für die Anlagerung an Metalle eine Ionenimplantation Verwendung finden. Die größere Gasmenge geringer Radioaktivität (falls die Voraussetzungen für eine Weiterverwendung oder Abgabe ins Freie nicht gegeben sind) wird in Lagerflanschen abgefüllt und in ein Abklinglager gebracht oder teilweise in vorhergehende Anlagenteile rückgeführt. Hierüber zu befinden ist erst sinnvoll, wenn genaue Versuchsergebnisse über die Wirksamkeit der Isotopentrennung bei dem jeweiligen Anwendungsbereich vorliegen. Da vorläufige Abschätzungen einen Restgehalt an radioaktiven Isotopen von kleiner 0,1 % wirtschaftlich und technisch erreichbar scheinen lassen, genügte dann eine mehrjährige Abklinglagerung.

An die Gasbindung anschließend wird die an Festkörper gebundene Gasmenge höherer Radioaktivität nach einem u.U. erforderlichen weiteren Zwischenschritt in ein Endlager gebracht, das insbesondere aus geologischen Schichten bestehen kann.

## Patentansprüche

1.) Verfahren zur Behandlung von Gasen oder Gasgemischen, die insbesondere aus Abgasreinigungsanlagen kerntechnischer Anlagen herrühren können, wobei bestimmte Gasbestandteile, die insbesondere radioaktive Isotope sein können, aus dem in der Abgasreinigungsanlage vorgereinigten Gas oder Gasgemisch abgetrennt werden, dadurch gekennzeichnet, daß durch die Anwendung von Isotopentrennverfahren ein gewünschter, insbesondere aus radioaktiven Isotopen bestehender Bestandteil des Gases oder Gasgemisches in hoher Anreicherung abgetrennt wird,
daß der abgetrennte hochangereicherte und hauptsächlich aus radioaktiven Isotopen bestehende Gasanteil, welcher mengenmäßig nur ein Bruchteil der ursprünglichen Gasmenge ist, über eine Gasbindung an einen Festkörper dauerhaft angelagert wird und
daß dem Verfahrensschritt der Gasbindung die Endlagerung folgt.

2.) Verfahren nach Anspruch 1, dadurch gekennzeichnet, daß das aus der Isotopentrennanlage kommende Gas mit geringerem radioaktiven Isotopenanteil, falls die Voraussetzung für eine Weiterverwendung oder Abgabe ins Freie nicht erfüllt sind, einem Abklinglager zugeführt wird.

3.) Verfahren nach Anspruch 1, dadurch gekennzeichnet, daß die Isotopentrennung mit Hilfe einer Massenspektroskopie erfolgt.

4.) Verfahren nach Anspruch 1, dadurch gekennzeichnet, daß die Isotopentrennung mit Hilfe eines Gaszentrifugenverfahrens erfolgt.

5.) Verfahren nach Anspruch 1, dadurch gekennzeichnet, daß die Isotopentrennung mit Hilfe eines Trenndüsenverfahrens erfolgt.

6.) Verfahren nach Anspruch 1, dadurch gekennzeichnet, daß die Gasbindung an einen Festkörper durch Einbau von Gasatomen in Metalle, vorzugsweise durch Ionenimplantation erfolgt.

7.) Verfahren nach den Ansprüchen 1 und 2, zur Anwendung bei der Behandlung des KR 85 enthaltenden Abgases einer Wiederaufbereitungsanlage von Kernbrennstoffen, durch folgende Verfahrensschritte gekennzeichnet,
a) Abtrennung der Bestandteile im Abgas, die der Anwendung von Gas-Ultra-Zentrifugen oder Laser entgegenstehen, mittels Tieftemperaturabscheidern (Kühlfallen), Absorbern und dgl.,
b) Isotopentrennung des Kr 85 aus dem hochgereinigten Krypton-Gas mittels Gas-Ultra-Zentrifugen oder Laser,
e) Gasbindung des Kr 85 an Metall durch Ionenimplantation,
d) Vorbereitung des Kr 85-bindenden Metalls für die Einlagerung in ein vorzugweise aus geologischen Schichten bestehendes Endlager,
f) Einlagerung des aus der Isotopentrennanlage kommenden Gasanteil niedrigen Kr 85-Gehalts in ein Abklinglager.
